# EUROPÄISCHE PATENTSCHRIFT

(11) **EP 4 305 711 B1**
(45) Veröffentlichungstag und Bekanntmachung des Hinweises auf die Patenterteilung: **10.12.2025**
(21) Anmeldenummer: 22713856.7
(22) Anmeldetag: 28.02.2022
(51) Int. Cl.: H01R 4/48, H01R 13/11

(54) **KONTAKTFEDERANORDNUNG ZUR SELBSTVERRIEGELNDEN KONTAKTIERUNG EINES ELEKTRISCHEN LEITERS**
CONTACT SPRING ASSEMBLY FOR THE SELF-LOCKING CONTACTING OF AN ELECTRICAL CONDUCTOR
ENSEMBLE RESSORT DE CONTACT POUR LE CONTACT AUTOBLOQUANT D'UN CONDUCTEUR ÉLECTRIQUE

(30) Priorität: 10.03.2021 DE 102021105734
(43) Veröffentlichungstag der Anmeldung: 17.01.2024
(73) Patentinhaber: HARTING Electric Stiftung & Co. KG, 32339 Espelkamp (DE)
(72) Erfinder: KROPIEWNICKI, Norbert, 32339 Espelkamp (DE); WESSELER, Daniel, 32339 Espelkamp (DE); ZIER, Sergej, 32339 Espelkamp (DE); SPILKER, Nicole, 32339 Espelkamp (DE); WESTPFAHL, Arno, 32339 Espelkamp (DE); MEYROSE, Timm, 32339 Espelkamp (DE)
(86) Internationale Anmeldenummer: PCT/DE2022/100162
(87) Internationale Veröffentlichungsnummer: WO 2022/188920

(56) Entgegenhaltungen:
- AT-B- 289 926
- DE-A1- 10 355 195
- DE-A1- 102015 108 630
- DE-U1- 202006 016 238
- DE-U1- 202009 013 335
- DE-U1- 202017 006 317
- US-A1- 2017 012 368

## Beschreibung

Die Erfindung betrifft eine Kontaktfederanordnung zur selbstverriegelnden Kontaktierung einer Ader eines elektrischen Leiters, mit einer aus einem leitfähigen Material gebildeten Stützwand, einer Kontaktfeder, die einen in Bezug auf die Stützwand ortsfest gehaltenen Basisschenkel und einen Klemmschenkel aufweist, der zusammen mit der Stützwand eine sich in Einsteckrichtung verjüngende Steckaufnahme für die Ader des Leiters bildet.

Ein Beispiel einer Kontaktfederanordnung dieser Art wird in DE 20 2006 009 460 U1 beschrieben. Die Stützwand kann Teil einer leitfähigen Struktur sein, beispielsweise einer Stromschiene oder eines Steckverbinderkontakts. Um die Ader des Leiters mit dieser Struktur in Kontakt zu bringen, wird ein abisoliertes Ende der Ader (z. B. einer Kupferader) in die Steckaufnahme eingesteckt. Das Ende der Ader gleitet dabei auf die Flanke des Klemmschenkels auf und lenkt diesen Klemmschenkel aus. Aufgrund der elastischen Rückstellkraft der Feder krallt sich eine am freien Ende des Klemmschenkels gebildete Greifkante in die Umfangsfläche der Kupferader ein. Wenn man nun versucht, den Leiter zurückzuziehen, so hat die von der Ader auf die Greifkante ausgeübte Kraft die Tendenz, den Klemmschenkel weiter in Richtung auf die Stützwand zu verschwenken und noch fester gegen die Ader anzudrücken, so dass die Ader selbsthemmend in Position gehalten wird.

Um den Kontakt wieder zu lösen, wird ein Löseorgan in Einsteckrichtung verschoben, so dass ein Betätigungsarm auf die Flanke des Klemmschenkels aufläuft und diesen zurückbiegt. Dadurch wird die Ader des Leiters freigegeben, so dass der Leiter aus der Steckaufnahme zurückgezogen werden kann.

Bei der bekannten Anordnung ist der Basisschenkel der Kontaktfeder mit einem Teil der Stromschiene vernietet, so dass die Kontaktfeder auch unter der Einwirkung hoher Zugkräfte sicher in Position gehalten wird.

Aus DE 20 2009 013 335 U1 ist eine Kontaktfederanordnung nach dem Oberbegriff des Anspruchs 1 bekannt.

Aufgabe der Erfindung ist es, eine Kontaktfederanordnung zu schaffen, die sich einfacher montieren lässt.

Diese Aufgabe wird erfindungsgemäß mit den in Anspruch 1 angegebenen Merkmalen gelöst.

Das Einsetzen und Fixieren der Kontaktfeder in der die Stützwand bildenden Struktur kann in einer einfachen linearen Bewegung erfolgen, bei der der Halteschenkel in den Aufnahmeschacht eingeführt wird, bis die Rastnasen selbsttätig an den Gegenkonturen verrasten. Der Montagevorgang lässt sich daher mit einem einfach aufgebauten Montageautomaten bewerkstelligen, der kein komplexes Bewegungsschema aufzuweisen braucht und deshalb mit hoher Taktzahl arbeiten kann. Die Rastnasen und die Gegenkonturen lassen sich so gestalten, dass die Verrastung den im regulären Betrieb zu erwartenden Auszugskräften standhält, die die Tendenz haben, den Halteschenkel wieder aus dem Aufnahmeschacht herauszuziehen. Trotz des einfachen Montagevorgangs lässt sich daher eine sichere Fixierung der Kontaktfeder erreichen.

Vorteilhafte Ausgestaltungen und Weiterbildungen der Erfindung sind in den Unteransprüchen angegeben.

In einer Ausführungsform ist die Stützwand Teil einer elektrisch leitfähigen Struktur, die auch den Aufnahmeschacht für den Halteschenkel der Kontaktfeder bildet. Somit wird durch die Verrastung zugleich der elektrische Kontakt zwischen der Kontaktfeder und der leitfähigen Struktur verbessert.

Der Aufnahmeschacht ist erfindungsgemäß durch zwei parallele Nuten gebildet, in die zwei Rastarme des gabelförmig gestalteten Halteschenkels eingreifen. Die Nuten können durch spanende Bearbeitung einfach hergestellt werden. Die Gegenkonturen können beispielsweise durch eine Stirnfläche gebildet werden in der die Nuten enden. In anderen Ausführungsformen können der Aufnahmeschacht und die Gegenkonturen auch durch Umformung des Metallkörpers gebildet werden, beispielsweise indem zumindest ein Teil der leitfähigen Struktur aus einem Profilstrang mit einem entsprechenden Nutprofil hergestellt wird.

Die Kontaktfeder kann einfach und rationell als Stanz-Biegeteil hergestellt werden. Die Rastnasen können dann beim Stanzen in einem Arbeitsgang in jeder gewünschten Form hergestellt werden. Beispielsweise können die Rastnasen als Widerhaken ausgebildet sein, so dass eine formschlüssige oder selbsthemmende Verriegelung des Halteschenkels im Aufnahmeschacht ermöglicht wird.

In einer Ausführungsform ist die Einsteckrichtung, in der der Halteschenkel in den Aufnahmeschacht eingeführt wird, parallel zu der Einsteckrichtung der Steckaufnahme für die Ader des Leiters. Häufig weist die Kontaktfederanordnung auch einen in dieser Einsteckrichtung beweglichen Betätiger auf, der dazu dient, den Klemmschenkel der Kontaktfeder von der Ader des Leiters weg zu biegen und so die Klemmung aufzuheben, wenn die Ader gelöst werden soll. In dem Fall wird eine weitere Rationalisierung der automatisierten Fertigung dadurch ermöglicht, dass die Bewegungen bei der Montage des Betätigers und bei der Montage der Kontaktfedern in der gleichen Richtung erfolgen.

In einer anderen Ausführungsform verläuft die Einsteckrichtung des Halteschenkels rechtwinklig zur Einsteckrichtung der Steckaufnahme. In dem Fall werden die Zugkräfte, die auf die Kontaktfeder wirken, wenn man versucht die Ader des Leiters entgegen der Klemmkraft aus der Steckaufnahme herauszuziehen, formschlüssig durch den Eingriff des Halteschenkels in den Aufnahmeschacht aufgenommen, so dass bereits eine relativ schwache Verrastung zur Fixierung des Halteschenkels genügt.

Im Folgenden werden Ausführungsbeispiele anhand der Zeichnung näher erläutert.

Es zeigen:
- Fig. 1: eine perspektivische Ansicht einer erfindungsgemäßen Kontaktfederanordnung;
- Fig. 2: eine perspektivische Ansicht einer elektrisch leitfähigen Trägerstruktur der Kontaktfederanordnung;
- Fig. 3: einen Schnitt durch die Trägerstruktur in der Schnittebene III in Fig. 2;
- Fig. 4: einen axialen Schnitt durch eine Kontaktfeder;
- Fig. 5: die Kontaktfeder in einer Ansicht von links in Fig. 4;
- Fig. 6 bis 8: verschiedene Stadien beim Einsetzen der Kontaktfeder in die Tragstruktur;
- Fig. 9: einen axialen Schnitt durch eine Kontaktfeder gemäß einem anderen Ausführungsbeispiel;
- Fig. 10: eine Seitenansicht eines Teils einer Tragstruktur für die Kontaktfeder nach Fig. 9;
- Fig. 11: eine Explosionsdarstellung der Kontaktfeder und der Tragstruktur nach Fig. 10, wobei die Tragstruktur in einem Schnitt in der Ebene XI-XI in Fig. 10 dargestellt ist; und
- Fig. 12: die Kontaktfeder in ihrer an der Tragstruktur verrasteten Position.

Die in Fig. 1 gezeigte Kontaktfederanordnung weist eine Kontaktfeder 10 aus Metall und eine elektrisch leitfähige Tragstruktur 12 auf, die im gezeigten Beispiel einen Buchsenkontakt 14 sowie einen axial daran anschließenden Käfig 16 bildet, der auch als Stromschiene bezeichnet wird. Die Kontaktfeder 10 weist einen Klemmschenkel 18 und einen Basisschenkel 20 auf, der über einen U-Bogen mit dem Klemmschenkel 18 verbunden ist und am entgegengesetzten Ende in einen flachen Halteschenkel 22 übergeht.

Mit ihrem Halteschenkel 22 ist die Kontaktfeder 10 so am Käfig 16 gehalten, dass der Klemmschenkel 18 schräg in das Innere des Käfigs hineinragt und mit einer der Kontaktfeder gegenüberliegenden Stützwand 24 des Käfigs eine Steckaufnahme 26 für eine Ader 28 eines elektrischen Leiters bildet, der auf diese Weise mechanisch in dem Käfig fixiert und elektrisch mit der Tragstruktur 12 verbunden wird. Die Ader 28 wird klemmend zwischen dem Klemmschenkel 18 und der Stützwand 24 gehalten und, da der Klemmschenkel schräg an der Ader angreift, wird die Ader selbsthemmend in dem Käfig fixiert, wenn eine Zugkraft in Auszugsrichtung auf die Ader 28 wirkt.

Der Käfig 16 bildet auf der der Stützwand 24 gegenüberliegenden Seite einen Aufnahmeschacht 30, der sich in Einsteckrichtung der Steckaufnahme 24 erstreckt und in den der gabelförmig gestaltete Halteschenkel 22 der Kontaktfeder 10 von oben in Fig. 1 eingesteckt ist. Der Aufnahmeschacht 30 wird durch zwei parallele Nuten in den Außenflächen des Käfigs 16 gebildet, die auf der von der Steckaufnahme abgewandten Seite durch eine Konsole 32 begrenzt werden. Diese Konsole ist mit dem Hauptteil des Käfigs 16 lediglich über einen Steg 34 verbunden, der sich durch einen Schlitz 36 zwischen den Gabelarmen des Halteschenkels 22 erstreckt. Die Gabelarme des Halteschenkels 22 bilden jeweils im Bereich ihres freien Endes zwei aufeinander zu gerichtete Rastnasen 38, die den Steg 34 untergreifen und so den Halteschenkel 22 verrastend im Aufnahmeschacht 30 fixieren.

In Fig. 2 ist die Tragstruktur 12 ohne die Kontaktfeder 10 dargestellt, so dass der Aufnahmeschacht 30 deutlicher zu erkennen ist.

Fig. 3 zeigt einen Querschnitt des Käfigs 16 in der in Fig. 2 strichpunktiert angedeuteten Schnittebene III und lässt die genaue Querschnittsform der Konsole 32 sowie den Steg 34 und die den Aufnahmeschacht 30 bildenden Nuten erkennen. Wahlweise kann der Käfig oder die gesamte Tragstruktur aus einem Profilstrang hergestellt werden, der das in Fig. 3 gezeigte Profil aufweist.

In Fig. 4 ist die Kontaktfeder 10 in einem axialen Schnitt gezeigt, während Fig. 5 eine Frontansicht des Basisschenkels 20 und des Halteschenkels 22 der Kontaktfeder zeigt. Die Umrissform des Schlitzes 36 und der als Widerhaken ausgebildeten Rastnasen 38 ist in Fig. 5 zu erkennen.

Fig. 6 zeigt in einer vergrößerten Ansicht die Kontaktfeder 10 und die Tragstruktur 12 in einem Zustand vor dem Einstecken des Halteschenkels in den Aufnahmeschacht. Die Tragstruktur 12 ist hier in einem Schnitt in einer Schnittebene gezeigt, die durch den Steg 34 hindurchgeht.

Fig. 7 zeigt die Kontaktfeder 10 und die Tragstruktur 12 in dem Zustand, in dem der Halteschenkel 22 mit seinem freien Ende in den Aufnahmeschacht 30 eintritt und die Flanken der Rastnasen 38 auf die oberen Kanten des Steges 34 auflaufen. In diesem Stadium greift der (in Fig. 7 nicht sichtbare) Klemmschenkel der Kontaktfeder bereits in die Steckaufnahme 24 ein, wodurch die Kontaktfeder Führung erhält und mit ihrem Schlitz 36 auf dem Steg 34 zentriert wird. Wenn nun die Kontaktfeder 10 weiter nach unten gedrückt wird, so muss ein etwas größerer Widerstand überwunden werden, da die Gabelarme des Halteschenkels 22 durch den Steg 34 elastisch gespreizt werden, bis die Rastnasen 38 über den Steg hinweg gleiten können.

Fig. 8 zeigt den Endzustand, in dem die Gabelarme des Halteschenkels 22 wieder elastisch in ihre ursprüngliche Position zurückgefedert sind und nun die Unterseite des Steges 34 untergreifen. Diese Unterseite des Steges bildet somit eine Gegenkontur für die Rastnasen 38. Diese Gegenkontur sowie die dran anliegenden Oberseiten der Rastnasen 38 verlaufen rechtwinklig zur Einsteckrichtung, so dass der Halteschenkel 22 formschlüssig in seinem Aufnahmeschacht verriegelt wird, wenn eine aufwärts gerichtete Auszugskraft auf die Kontaktfeder wirkt.

In Fig. 9 bis 12 ist ein abgewandeltes Ausführungsbeispiel der Kontaktfederanordnung dargestellt.

Fig. 9 zeigt einen axialen Schnitt durch eine Kontaktfeder 10', die sich von der zuvor beschriebenen Kontaktfeder 10 dadurch unterscheidet, dass sie einen verlängerten Basisschenkel 20' hat, der am freien Ende in einen rechtwinklig zur Seite des Klemmschenkels 18 abgewinkelten Halteschenkel 22' übergeht.

Fig. 10 zeigt den oberen Teil einer zugehörigen Tragstruktur 12'. Diese Tragstruktur bildet im Bereich des unteren Endes eines Käfigs 16' 5 einen horizontal verlaufenden Aufnahmeschacht 30' für den Halteschenkel 22'.

Wie Fig. 11 zeigt, ist der obere Teil des Käfigs 16' mit dem unteren Teil des Käfigs, der zugleich das obere Ende des Buchsenkontakts 14 bildet, nur durch einen kurzen zylindrischen Steg 34' verbunden. Der Halteschenkel 22' ist wieder gabelförmig ausgebildet und hat einen Schlitz 36' mit zwei kreissegmentförmigen Ausbuchtungen 40, die zur Umfangsfläche des Steges 34' komplementär sind. Die zum freien Ende des Halteschenkels hin gelegenen Enden dieser Ausbuchtungen 40 bilden Rastnasen 38'.

Wenn der Halteschenkel 22' in den Aufnahmeschacht 30 eingesteckt ist, wie in Fig. 12 gezeigt ist, so greifen die Rastnasen 38' verrastend hinter die Umfangsfläche des Steges 34, die somit eine Gegenkontur für die Rastnasen bildet.

## Patentansprüche

1. Kontaktfederanordnung zur selbstverriegelnden Kontaktierung einer Ader (28) eines elektrischen Leiters, mit einer aus einem leitfähigen Material gebildeten Stützwand (24), einer Kontaktfeder (10; 10'), die einen in Bezug auf die Stützwand ortsfest gehaltenen Basisschenkel (20; 20') und einen Klemmschenkel (18) aufweist, der zusammen mit der Stützwand (24) eine sich in Einsteckrichtung verjüngende Steckaufnahme (26) für die Ader (28) des Leiters bildet **wobei** der Basisschenkel (20; 20') der Kontaktfeder in einen Halteschenkel (22; 22') übergeht, der in einen in Bezug auf die Stützwand (24) ortsfesten Aufnahmeschacht (30; 30') eingesteckt ist und zwei in entgegengesetzte Richtungen quer zum Basisschenkel vorspringende Rastnasen (38; 38') aufweist, die mit Gegenkonturen (34; 34') an den Wänden des Aufnahmeschachtes verrastet sind, wobei der Aufnahmeschacht (30; 30') durch zwei parallele, an mindestens einem Ende offene Nuten gebildet wird und der Halteschenkel (22; 22') der Kontaktfeder gabelförmig ausgebildet ist, **dadurch gekennzeichnet, dass** die Gegenkonturen für die Rastnasen (38; 38') an einem Steg (34; 34') ausgebildet sind, der einen zwischen den Gabelarmen des Halteschenkels (22; 22') gebildeten Schlitz (36; 36') durchgreift.

2. Kontaktfederanordnung nach Anspruch 1, bei der der Aufnahmeschacht (30; 30') in einer elektrisch leitfähigen Tragstruktur (12; 12') gebildet ist, die auch die Stützwand (24) bildet.

3. Kontaktfederanordnung nach einem der vorstehenden Ansprüche, bei der sich der Aufnahmeschacht (30) parallel zur Einsteckrichtung der Steckaufnahme (26) erstreckt.

4. Kontaktfederanordnung nach Anspruch 5, bei der die Rastnasen (38) als Widerhaken ausgebildet sind.

5. Kontaktfederanordnung nach Anspruch 1, bei der sich der Aufnahmeschacht (30') rechtwinklig zur Einsteckrichtung der Steckaufnahme (26) erstreckt.

6. Kontaktfederanordnung nach den Ansprüchen 1 und 5, bei der der Schlitz (36') des Halteschenkels (22') lokal durch zwei einander gegenüberliegende Ausbuchtungen (40) erweitert ist und die Rastnasen (38') jeweils an einem Ende einer dieser Ausbuchtungen gebildet sind.

## Claims

1. Contact spring assembly for the self-locking contacting of a wire (28) of an electrical conductor, having a supporting wall (24) formed from a conductive material, a contact spring (10; 10'), which has a base leg (20; 20') held stationary in relation to the supporting wall and a clamping leg (18), which, together with the supporting wall (24), forms a plug-in receptacle (26) for the wire (28) of the conductor, said receptacle tapering in the insertion direction, wherein the base leg (20; 20') of the contact spring merges into a holding leg (22; 22'), which is inserted into a receiving shaft (30; 30') stationary in relation to the supporting wall (24) and has two latching projections (38; 38'), which project in opposite directions transversely to the base leg and are latched with mating contours (34; 34') on the walls of the receiving shaft, wherein the receiving shaft (30; 30') is formed by two parallel grooves, which are open at least at one end, and the holding leg (22; 22') of the contact spring is of fork-shaped design, **characterized in that** the mating contours for the latching projections (38; 38') are formed on a web (34; 34') which extends through a slot (36; 36') formed between the fork arms of the holding leg (22; 22').

2. Contact spring assembly according to Claim 1, in which the receiving shaft (30; 30') is formed in an electrically conductive supporting structure (12; 12'), which also forms the supporting wall (24).

3. Contact spring assembly according to either of the preceding claims, in which the receiving shaft (30) extends parallel to the insertion direction of the plug-in receptacle (26).

4. Contact spring assembly according to Claim 5, in which the latching projections (38) are designed as barbs.

5. Contact spring assembly according to Claim 1, in which the receiving shaft (30') extends at right angles to the insertion direction of the plug-in receptacle (26).

6. Contact spring assembly according to Claims 1 and 5, in which the slot (36') of the holding leg (22') is locally widened by two mutually opposite indentations (40), and the latching projections (38') are formed at one end of each of these indentations.

## Revendications

1. Arrangement de ressort de contact destiné à la mise en contact autobloquante d'un fil (28) d'un conducteur électrique, comprenant une paroi de support (24) constituée d'un matériau conducteur, un ressort de contact (10 ; 10') qui possède une branche de base (20 ; 20') maintenue en position fixe par rapport à la paroi de support et une branche de serrage (18) qui, conjointement avec la paroi de support (24), forme un logement d'enfichage (26) se rétrécissant dans le sens de l'enfichage pour le fil (28) du conducteur, la branche de base (20 ; 20') du ressort de contact se transformant en une branche de maintien (22 ; 22') qui est enfichée dans un puits de réception (30 ; 30') en position fixe par rapport à la paroi de support (24) et qui possède deux ergots d'encliquetage (38 ; 38') faisant saillie dans des directions opposées transversalement à la branche de base, qui sont encliquetés avec des contours homologues (34 ; 34') sur les parois du puits de réception, le puits de réception (30 ; 30') étant réalisé formé par deux rainures parallèles ouvertes à au moins une extrémité et la branche de retenue (22 ; 22') du ressort de contact étant réalisée en forme de fourche, **caractérisé en ce que** les contours homologues pour les ergots d'encliquetage (38 ; 38') sont formés au niveau d'une nervure (34 ; 34') qui s'engage dans une fente (36 ; 36') formée entre les bras de fourche de la branche de maintien (22 ; 22').

2. Arrangement de ressort de contact selon la revendication 1, avec lequel le puits de réception (30 ; 30') est formé dans une structure porteuse (12 ; 12') électriquement conductrice qui forme également la paroi de support (24).

3. Arrangement de ressort de contact selon l'une des revendications précédentes, avec lequel le puits de réception (30) s'étend parallèlement à la direction d'insertion du logement d'enfichage (26).

4. Arrangement de ressort de contact selon la revendication 5, avec lequel les ergots d'encliquetage (38) sont réalisés sous la forme d'ardillons.

5. Arrangement de ressort de contact selon la revendication 1, avec lequel le puits de réception (30') s'étend perpendiculairement à la direction d'insertion du logement d'enfichage (26).

6. Arrangement de ressort de contact selon les revendications 1 et 5, avec lequel la fente (36') de la branche de maintien (22') est élargie localement par deux bossages (40) opposés l'un à l'autre et les ergots d'encliquetage (38') sont formés respectivement à une extrémité de l'un de ces bossages.
